# EUROPÄISCHE PATENTSCHRIFT

(11) **EP 2 267 847 B1**
(45) Veröffentlichungstag und Bekanntmachung des Hinweises auf die Patenterteilung: **24.08.2016**
(21) Anmeldenummer: 09007852.8
(22) Anmeldetag: 16.06.2009
(51) Int. Cl.: H01R 13/53, H01R 13/62

(54) **Geräteeinheit mit einer explosionsgeschützten Steckvorrichtung**
Device with an explosion-proof connector
Appareil avec un connecteur antidéflagrant

(43) Veröffentlichungstag der Anmeldung: 29.12.2010
(73) Patentinhaber: Bartec GmbH, 97980 Bad Mergentheim (DE)
(72) Erfinder: Lux, Karl-Heinz, 97990 Weikersheim (DE)

(56) Entgegenhaltungen:
- DE-A1- 1 490 183
- DE-C1- 19 907 846
- US-A- 2 047 126
- US-A- 2 626 974
- US-A- 2 806 213
- US-A- 4 166 664
- ALLEN-BRADLEY: "Zone Hazardous Location" 20011001, [Online] 1. Oktober 2001 (2001-10-01), Seiten 1-26, XP002555999 Gefunden im Internet: URL:http://literature.rockwellautomation.c om/idc/groups/literature/documents/wp/800- wp004_-en-p.pdf> [gefunden am 2009-11-18]
- BARTEC: "Basic concepts for explosion protection" 20050101, [Online] 1. Januar 2005 (2005-01-01), Seiten 1-52, XP002556000 Gefunden im Internet: URL:http://www.panel.com.tr/download/webka talog/EXPLOSION-PROTECTION-EXPROOF-OZELLIK LERI.pdf> [gefunden am 2009-11-18]
- "Engineer's Guide Pepperl+Fuchs passage"[Online] Seiten 1-90, XP002556001 Gefunden im Internet: URL:http://www.am.pepperl-fuchs.com/pdf/do cuments/eg06_p007-96_engineer_guide.pdf> [gefunden am 2009-11-18]

## Beschreibung

Die US 2 047 126 zeigt eine elektrische Steckvorrichtung mit einem in eine Steckdose einzuführenden Aufnahmeteil und einem Einsteckteil, das an seiner Stirnseite Kontaktzylinder aufweist, die auf Kontaktpins am Aufnahmeteil aufsetzbar sind. Die Verriegelung des Einsteckteils am Aufnahmeteil erfolgt mittels eines tangential verlagerbaren Schiebers, der von einem Federelement in eine Einsteckposition kraftbelastet ist, in welcher der Schieber einen schräg verlaufenden Vorsprung am Einsteckteil formschlüssig hintergreift. Zum Lösen der Verriegelung muss der Schieber manuell gegen die Kraft des Federelementes herausgezogen werden.

Der US 2 806 213 A ist eine Steckverbindung zu entnehmen, die ein Aufnahmeteil mit mindestens einem in einem Grundkörper vorgesehenen Kontaktlager aufweist. In das Aufnahmeteil greift ein rohrförmiges Einsteckteil ein, in dem mindestens ein Kontaktbolzen vorgesehen ist, der mit dem Kontaktlager korrespondiert, wobei das rohrförmige Teil den Grundkörper übergreift.

Die US 4 166 664 A zeigt eine explosionsgeschützte Steckverbindung mit einem Aufnahmeteil und einem Einsteckteil, die elektrische Kontakte sowohl für Hochspannungs- als auch für Niedrigspannungsleiter aufweisen und koaxial zusammensteckbar sind.

Die DE 14 90 183 A1 betrifft eine explosionsgeschützte Steckverbindung, die einen Einsteckteil mit mindestens einem Kontaktbolzen und einen Aufnahmeteil mit mindestens einer Kontaktbuchse aufweist, die in einer Bohrung eines Isolierkörpers zurückgesetzt gelagert ist. Vor der Kontaktbuchsenöffnung befindet sich eine ebenfalls in der Bohrung gelagerte Hülse, die aus einem sublimierbaren Material besteht, das einen vor dem Einführen des Kontaktbolzens in die Kontaktbuchse entstehenden Lichtbogen durch Verdampfung löscht.

Die in der US 2 626 974 A veröffentlichte explosionsgeschützte Steckverbindung umfasst ein Aufnahmeteil und ein Einsteckteil. In dem Aufnahmeteil ist ein Isolierkörper vorgesehen, der auf Abstand von einem Metallgehäuse umgeben ist und Einsteckbohrungen aufweist, in denen Kontaktbuchsen zurückgesetzt gelagert sind. Das Einsteckteil besitzt ebenfalls ein Metallgehäuse, in dem eine Grundplatte mit vorstehenden Kontaktstiften vorgesehen ist. Beim Zusammenstecken gelangt die Gehäusewand des Einsteckteils in den Abstand zwischen Isolierkörper und Metallgehäuse des Aufnahmeteils und die Kontaktstifte werden durch die Einsteckbohrungen in die Kontaktbuchsen eingeführt.

Die DE 199 07 846 C1 offenbart einen explosionsgeschützten Steckverbinder mit einem Aufnahmeteil und einem Einsteckteil. Der Aufnahmeteil besteht aus einem Isolierkörper, der eine Längsbohrung aufweist, in der eine Dichthülse und eine Kontaktbuchse gelagert sind. Der Einsteckteil besteht aus einem Isolierstück mit einer sacklochartigen Ausnehmung, in der ein Kontaktstift gelagert ist. Die Ausnehmung ist von einer zum Kontaktstift beabstandeten Wandung begrenzt. Beim Zusammenstecken gelangt der Kontaktstift zunächst in die Dichthülse und dann weiter in die Kontaktbuchse. Der radiale Abstand zwischen der Umfangsfläche des Kontaktstiftes und der Innenfläche der Dichthülse ist so ausgelegt, dass ein zünddurchschlagsicherer Spalt gebildet ist.

Die Aufgabe der Erfindung besteht darin, eine Geräteeinheit der eingangs beschriebenen Art dahingehend weiterzubilden, dass ein einfaches und sicheres Austauschen steuerungstechnischer Komponenten und elektrischer Einbauten in explosionsgefährdeten Bereichen unter Aufrechterhaltung der Versorgungsstromkreise gefahrlos durchführbar ist.

Diese Aufgabe wird erfindungsgemäß durch die Merkmale des Anspruchs 1 gelöst.

Bevorzugte Ausgestaltungen und Weiterbildungen der Erfindung sind durch die Merkmale der Unteransprüche gekennzeichnet.

Weitere Vorteile und wesentliche Einzelheiten der Erfindung sind der nachfolgenden Beschreibung zu entnehmen.

Die erfindungsgemäße Geräteeinheit besitzt eine Steckvorrichtung, die ein Einsteckteil und ein Aufnahmeteil aufweist. Das Einsteckteil ist an der Unterseite einer Wechseleinheit angeordnet, in der verschiedene elektrische Einbauten vorgesehen sein können, und weist mindestens einen, vorzugsweise zwei bis dreißig, bei größeren Einsteckteilen gegebenenfalls auch deutlich mehr, z.B. sechzig elektrische Kontaktbolzen auf, die in Richtung nach unten weisen. Die Kontaktbolzen, die mit den elektrischen Einbauten verknüpft sind, können zweckmäßig in einer Grundplatte des Einsteckteils befestigt sein und aus dieser herausragen. Zudem ist dem Einsteckteil eine zylinderförmige Wandung zugehörig, welche die Kontaktbolzen deutlich überragt und auf Abstand umschließt, so dass letztere innerhalb des von der Wandung umfassten Raumes sicher geschützt sind. Die Länge der Kontaktbolzen kann vorteilhaft etwa um die Hälfte kürzer sein als die Wandung.

Das Aufnahmeteil der Steckvorrichtung ist einer Basiseinheit zugehörig, in welche die Wechseleinheit einsetzbar ist. Die Basiseinheit kann innerhalb eines Schaltschranks oder an einer anderweitigen Halterung lösbar befestigt werden und für die Spannungsversorgung entsprechende Anschlüsse aufweisen. Das Aufnahmeteil besitzt mindestens ein, vorzugsweise zwei bis dreißig, bei größeren Aufnahmeteilen gegebenenfalls auch deutlich mehr, z.B. sechzig Kontaktlager, in welche die Kontaktbolzen des Einsteckteils eingeführt werden können und die mit den Anschlüssen verknüpft sind. Die Kontaktlager selbst können in einem Grundkörper des Aufnahmeteils bevorzugt derart gelagert sein, dass die freie Endseite des Grundkörpers und die Einstecköffnungen der Kontaktlager in etwa bündig sind. Darüber hinaus weist das Aufnahmeteil eine zylinderförmige Wand auf, die den Grundkörper mit den Kontaktlagern auf Abstand umschließt und bevorzugt deutlich überragt, wobei die Länge der Kontaktlager vorteilhaft etwa um die Hälfte kürzer ist als die sie umgebende Wand. Außerdem kann an dem der freien Endseite abgewandten Fuß des Grundkörpers eine ringförmige Ausnehmung ausgebildet sein, deren Tiefe ungefähr gleich ihrer Breite ist, wobei die Breite der Ausnehmung zweckmäßig annähernd gleich der Dicke der zylinderförmigen Wandung des Einsteckteils ist.

Beim Einsetzen der Wechseleinheit in die Basiseinheit greift zunächst die Wandung des Einsteckteils in die Wand des Aufnahmeteils ein, das heißt, die Wand des Aufnahmeteils übergreift die Wandung des Einsteckteils, wobei der Durchmesser der Außenfläche der Wandung des Einsteckteils nur etwas kleiner ist als der Durchmesser der Durchmesser der Innenfläche der Wand des Aufnahmeteils, so dass im Übergriffsbereich zwischen den beiden Flächen nur ein schmaler, spaltförmiger Abstand besteht. In einer ersten Einsteckposition ist das Maß des Übergriffs in Einsteckrichtung so bemessen, dass eine Mindestlänge gegeben ist, die vorzugsweise erheblich länger ist als ein in dieser Einsteckposition zwischen den freien Enden der Kontaktbolzen und den Einstecköffnungen der Kontaktlager bestehender Luftmindestabstand. Der zwischen den Flächen im Übergriffsbereich bestehende schmale Abstand und dessen Mindestlänge in Einsteckrichtung entsprechen den Richtlinien des Explosionsschutzes, so dass ein so genannter zünddurchschlagsicherer Spalt gebildet ist. Das Zusammenwirken der Wandung des Einsteckteils und der Wand des Aufnahmeteils kann allerdings auch so erfolgen, dass die Wand des Aufnahmeteils von der Wandung des Einsteckteils übergriffen wird. In diesem Falle ist zur Bildung des normgerechten zünddurchschlagsicheren Spaltes der Außendurchmesser der Wand des Aufnahmeteils nur etwas kleiner als der Innendurchmesser der Wandung des Einsteckteils.

Beim weiteren Hineinschieben der Wechseleinheit in die Basiseinheit überwinden die Kontaktbolzen den zwischen ihren freien Enden und den Einstecköffnungen der Kontaktlager bestehenden Luftmindestabstand und dringen in die Kontaktlager ein. Dabei gelangt die dem Einsteckteil zugehörige Wandung, deren Innenfläche an der Umfangsfläche des Grundkörpers des Aufnahmeteils gleitend geführt ist, mit ihrem freien Stirnende in die ringförmige Ausnehmung am Fuß des Grundkörpers. Durch den Eingriff der Kontaktbolzen in die Kontaktlager und die eng geführte Lagerung der Wandung des Einsteckteils zwischen der Wand und dem Grundkörper des Aufnahmeteils ist somit eine dauerhaft funktionssichere Steckverbindung gegeben.

Um ein unbeabsichtigtes Lösen der Steckvorrichtung zu verhindern, kann es zweckmäßig sein, eine Sperrvorrichtung vorzusehen, die von Hand sowohl in eine Verriegelungs- als auch in eine Freigabeposition gebracht werden kann. Dies kann über einen Schieber erfolgen, der vorteilhaft an der Basiseinheit gelagert ist. Der Schieber kann mindestens einen Vorsprung aufweisen, der in eine Nut der Wechseleinheit eingreift. Vorzugsweise können am Schieber zwei einander auf Abstand gegenüberliegende Vorsprünge vorgesehen sein,die in je eine an gegenüberliegenden Seiten der Wechseleinheit ausgebildete Nut eingreifen. Jede Nut kann, in Einsteckrichtung der Wechseleinheit gesehen, an ihrem Anfang eine Öffnung aufweisen.

Wenn die Wechseleinheit in die Basiseinheit eingesteckt wird, befindet sich der Schieber in seiner eingeschobenen Position und der Vorsprung gelangt durch die Öffnung in die Nut, in der der Vorsprung eng geführt ist. Die Nut hat in Einsteckrichtung einen zunächst geraden und dann einen serpentinen- oder mäanderförmigen Verlauf, der durch eine Abknickung, einen Schräganstieg, eine Spitzkehre und einen erneuten Schräganstieg gebildet ist. Befindet sich nun der Vorsprung am Ende der Nutgeraden in der Nutabknickung und der Schieber an der Basiseinheit wird etwas vorgezogen, dann gelangt der Vorsprung in den Bereich des Schräganstiegs und die Wechseleinheit wird weiter in Richtung gegen die Basiseinheit verlagert. Am Ende des Schräganstiegs befindet sich die Nutspitzkehre.

Wenn der Vorsprung hier angelangt ist, ist die Steckvorrichtung so weit ineinander geschoben, dass zwischen den freien Enden der Kontaktbolzen und den Einstecköffnungen der Kontaktlager der zuvor erwähnte Luftmindestabstand besteht. In dieser Position ist in dem sich überlappenden Bereich der zylindrischen Wandung des Einsteckteils und der zylindrischen Wand des Aufnahmeteils aber bereits der ebenfalls zuvor beschriebene zünddurchschlagsichere Spalt gebildet, so dass im Innenraum der Steckvorrichtung ein den Sicherheitsanforderungen genügender druckfester Raum besteht. Würde in diesem druckfesten Raum durch Funkenbildung eine Explosion ausgelöst werden, könnte sich letztere auf Grund des zünddurchschlagsicheren Spaltes nicht ausbreiten. Wegen des serpentinen- bzw. mäanderförmigen Verlaufs der Nut und der Lagerung des Vorsprungs in der Nutspitzkehre kann die Wechseleinheit durch den Druck der Explosion im druckfesten Raum auch nicht zurückgeschoben, also von der Basiseinheit weggedrückt werden, so dass stets ein hoher Sicherheitsstandard gewährleistet ist.

Beim Zurückschieben des Schiebers gegen die Basiseinheit gelangt der Vorsprung von der Spitzkehre über den zweiten Schräganstieg an das Ende der Nut. Während dieses Vorgangs wird die Wechseleinheit weiter gegen die Basiseinheit verlagert und die Kontaktbolzen des Einsteckteils greifen in die Kontaktlager des Aufnahmeteils ein. Am Ende der Nut kann eine Aussparung ausgebildet sein, in die der Vorsprung arretierend eingreift. Für ein Lösen der Steckvorrichtung und Entfernen der Wechseleinheit von der Basiseinheit ist die Sperrvorrichtung durch entsprechend umgekehrte Manipulationen des Schiebers in die Freigabeposition zu bringen. Ein Austausch der Wechseleinheit kann bei der vorbeschriebenen explosionsgeschützten Ausführung im elektrischen Steckvorrichtungsbereich weitgehend unterbrechungsfrei unter Aufrechterhaltung der Versorgungsstromkreise auch in explosiven Bereichen selbst von angelernten Hilfskräften gefahrlos durchgeführt werden, wobei durch die Einbeziehung der ebenfalls vorbeschriebenen Sperrvorrichtung nicht nur in der aktiven Betriebsposition der Geräteeinheit, sondern auch in kritischen Übergangsphasen während des Verbindens oder Trennens von Wechsel- und Basiseinheit zusätzlich eine hohe Sicherheit gegeben ist.

## Patentansprüche

1. Geräteeinheit mit einer Steckvorrichtung, einer Basiseinheit und einer Wechseleinheit, die ein Aufnahmeteil und ein mit diesem korrespondierendes Einsteckteil und mindestens einen in ein elektrisches Kontaktlager einsetzbaren elektrischen Kontaktbolzen aufweist, wobei eine zylinderförmige Wandung des Einsteckteils und eine zylinderförmige Wand des Aufnahmeteiles derart ineinander überlappend ineinandergreifen, dass in dem sich überlappenden Bereich der zylindrischen Wandung des Einsteckteils und der zylindrischen Wand des Aufnahmeteils ein Spalt gebildet ist, wobei der Kontaktbolzen aus einer Grundplatte herausragt und das Kontaktlager in einem Grundkörper vorgesehen ist, und wobei die Steckvorrichtung gegen ein unbeabsichtigtes Lösen durch eine Sperrvorrichtung gesichert ist, wobei der Kontaktbolzen mit Grundplatte im Einsteckteil und das Kontaktlager mit Grundkörper im Aufnahmeteil vorgesehen sind, dass die zylindrische Wandung des Einsteckteils, ausgehend von der Grundplatte, länger ist als der Kontaktbolzen, dass die zylindrische Wand des Aufnahmeteils über den Grundkörper und die Einstecköffnung des Kontaktlagers hinaus in dessen Längsrichtung vorsteht, dass der Einsteckteil an der Wechseleinheit, in der elektrische Einbauten untergebracht sind, und das Aufnahmeteil an der Basiseinheit vorgesehen sind, in die die Wechseleinheit einsetzbar ist, dass in einer ersten Einsteckposition das Maß des Übergriffs der zylindrischen Wände von Aufnahmeteil und Einsteckteil in Einsteckrichtung so bemessen ist, dass eine Mindestlänge gegeben ist, die erheblich länger ist als ein in dieser Einsteckposition zwischen den freien Enden von Kontaktbolzen und Einstecköffnung bestehender Luftmindestabstand, dass die Sperrvorrichtung einen an der Basiseinheit gelagerten Schieber aufweist, der mit mindestens einem Vorsprung in eine Nut der Wechseleinheit eingreift, dass die Nut in Einsteckrichtung der Wechseleinheit am Anfang eine Öffnung aufweist, in der der Vorsprung eng geführt ist, dass die Nut in Einsteckrichtung einen zunächst geraden und dann einen serpentinen- oder mäanderförmigen Verlauf aufweist, der durch eine Abknickung, einen Schräganstieg, eine Spitzkehre und einen erneuten Schräganstieg gebildet ist, und dass sich der Vorsprung beim Einsteckvorgang an der Spitzkehre befindet, wenn zwischen den freien Enden von Kontaktbolzen und Einstecköffnung der Luftmindestabstand besteht.

2. Geräteeinheit nach Anspruch 1,
**dadurch gekennzeichnet, dass** der Spalt zwischen der zylindrischen Wand des Aufnahmeteils und der Außenfläche der zylindrischen Wandung des Einsteckteils vorgesehen ist.

## Claims

1. A tool unit comprising a plug device, a base unit and a replacement unit, that has a receiving part and an insertion part corresponding to the latter, and at least one electrical contact pin that can be inserted into an electrical contact bearing, a cylindrical wall of the insertion part and a cylindrical wall of the receiving part overlapping and gripping one another such that a gap is formed in the overlapping region of the cylindrical wall of the insertion part and of the cylindrical wall of the receiving part, the contact pin projecting out of a base plate, and the contact bearing being provided in a base body, and the plug device being secured against inadvertent detachment by a locking device, the contact pin with the base plate being provided in the insertion part and the contact bearing with the base body being provided in the receiving part, the cylindrical wall of the insertion part, from the base plate, being longer than the contact pin, the cylindrical wall of the receiving part projecting over the base body and the insertion opening of the contact bearing projecting in its longitudinal direction, the insertion part being provided on the replacement unit in which electrical fittings are accommodated, and the receiving part being provided on the base unit into which the replacement unit can be inserted, in a first insertion position the extent of overlapping of the cylindrical walls by the receiving part and the insertion part being such in the direction of insertion that there is a minimum length which is considerably longer than a minimum air distance existing in this insertion position between the free ends of the contact pin and the insertion opening, the locking device having a slider mounted on the base unit which engages with at least one projection in a groove of the replacement unit, the groove having an opening in the insertion direction of the replacement unit at the start in which the projection is tightly guided, the groove in the insertion direction having an initially straight and then a serpentine or meandering extension that is formed by a kink, an oblique rise, a hairpin and another oblique rise, and the projection being located at the hairpin during the insertion process if the minimum air distance is between the free ends of the contact pin and the insertion opening.

2. The tool unit according to Claim 1,
**characterised in that** the gap is provided between the cylindrical wall of the receiving part and the outer surface of the cylindrical wall of the insertion part.

## Revendications

1. Ensemble d'appareil comprenant un dispositif d'enfichage, une unité de base et une unité interchangeable qui comporte une partie de réception et une partie d'enfichage correspondant à celle-ci et au moins une broche de contact électrique pouvant être logée dans un palier de contact électrique, une paroi cylindrique de la partie d'enfichage et une paroi cylindrique de la partie de réception venant en prise l'une dans l'autre en se chevauchant de sorte qu'une fente soit formée dans la zone de chevauchement de la partie de réception, de la paroi cylindrique de la partie d'enfichage et de la paroi cylindrique, la broche de contact dépassant d'une plaque de base et le palier de contact étant situé dans un corps de base, le dispositif d'enfichage étant protégé vis-à-vis d'une séparation indésirable par un dispositif de blocage,
la broche de contact étant située avec la plaque de base étant dans la partie d'enfichage et le palier de contact étant située avec le corps de base dans la partie de réception, la paroi cylindrique de la partie d'enfichage, étant, en partant de la plaque de base plus longue que la broche de contact, la paroi cylindrique de la partie de réception dépassant du corps de base et de l'ouverture d'enfichage du palier de contact dans sa direction longitudinale, la partie d'enfichage étant située dans l'unité interchangeable dans laquelle sont logés des composants électriques et la partie de réception étant située dans l'unité de base dans laquelle l'unité interchangeable peut être positionnée, dans une première position d'enfichage, l'étendue de l'empiètement des parois cylindriques de la partie de réception et de la partie d'enfichage dans la direction d'enfichage est dimensionnée de façon à obtenir une longueur minimum qui est notablement plus longue que l'un intervalle d'air minimum présent dans cette position d'enfichage entre les extrémités libres de la broche de contact et de l'ouverture d'enfichage, le dispositif de blocage comporte un tiroir monté sur l'unité de base qui vient en prise par au moins une saillie dans une rainure de l'unité interchangeable, la rainure présente, dans la direction d'enfichage de l'unité interchangeable, au début, une ouverture dans laquelle peut être guidée étroitement la saillie, la rainure présente dans la direction d'enfichage, une allure tout d'abord rectiligne, puis en forme d'ondulations ou de méandres qui est formée par un coudage, une pente inclinée, un virage en épingle et une nouvelle pente inclinée, et lors du processus d'enfichage la saillie se trouve au niveau du vitrage en épingle lorsque l'intervalle d'air minimum est situé entre les extrémités libres de la broche de contact et de l'ouverture d'enfichage.

2. Ensemble d'appareils conformes à la revendication 1,
**caractérisé en ce que**
la fente est située entre la paroi cylindrique de la partie de réception et la surface externe de la paroi cylindrique de la partie d'enfichage.
